# EUROPÄISCHE PATENTSCHRIFT

(11) **EP 0 570 335 B1**
(45) Veröffentlichungstag und Bekanntmachung des Hinweises auf die Patenterteilung: **23.08.1995**
(21) Anmeldenummer: 93810315.7
(22) Anmeldetag: 29.04.1993
(51) Int. Cl.: B01F 5/10

(54) **Einrichtung und Verfahren zum Beimischen einer schüttbaren Feststoffkomponente zu einer flüssigen Grundmasse**
Device and process for mixing a pulverulent solid component to a liquid material
Dispositif et procédé pour mélanger un composant pulvérulent solide dans un matériau liquide

(30) Priorität: 30.04.1992 CH 1397/92
(43) Veröffentlichungstag der Anmeldung: 18.11.1993
(73) Patentinhaber: Liechti, Urs, CH-4123 Allschwil (CH)
(72) Erfinder: Liechti, Urs, CH-4123 Allschwil (CH)
(74) Vertreter: Eder, Carl E.

(56) Entgegenhaltungen:
- EP-A- 0 419 280
- DE-A- 2 602 858
- DE-A- 3 844 174
- FR-A- 2 293 968
- FR-A- 2 499 869
- GB-A- 2 087 753
- US-A- 3 246 683
- US-A- 3 393 898
- US-A- 4 045 004

## Beschreibung

Die Erfindung betrifft eine Einrichtung und ein Verfahren zum Beimischen einer schüttbaren Komponente zu einer flüssigen Grundmasse, nämlich eine Einrichtung gemäss dem Oberbegriff des Anspruchs 1 und ein Verfahren gemäss dem Oberbegriff des Anspruchs 10.

Die Einrichtung und das Verfahren dienen insbesondere dazu, Mischungen, wie Emulsionen, Suspensionen und dergleichen, beispielsweise Pasten, Salben, Lotionen, Cremen usw., die für pharmazeutische oder kosmetische Zwecke verwendet werden, herzustellen, wobei die hergestellten Mischungen das Endprodukt bilden oder noch weiter verarbeitet werden können.

Die Einrichtung und das Verfahren können beispielsweise zum chargenweisen Emulgieren eines Gutes vorgesehen werden, das mindestens zwei nicht miteinander mischbare Komponenten, wie Wasser und mindestens ein Fett und/oder Öl aufweist, wobei die beiden nicht miteinander mischbaren Komponenten vorzugsweise auf eine etwa 60 bis 80°C betragende Temperatur erwärmt werden, bevor man sie miteinander vermischt. Bei der Herstellung einer Öl-in-Wasser Emulsion kann zum Beispiel zuerst eine Wasser-in-Öl Emulsion hergestellt werden, die während des Emulgiervorgang abgekühlt wird und bei einem Phasenübergang in eine das Endprodukt bildende Öl-in-Wasser Emulsion übergeht.

Auf dem Markt bekannte, für den chargenweisen Betrieb vorgesehene Einrichtungen zum Mischen eines Gutes, insbesondere zum Beimischen einer schüttbaren Komponente zu einer flüssigen Grundmasse weisen einen doppelwandigen Behälter auf, der mindestens einen um eine vertikale Achse drehbaren Rührer, einen Homogenisator sowie eine zum Einleiten eines Kühl-oder Heizfluides zwischen die beiden Wände des Behälters dienende Vorrichtung besitzt. Der Homogenisator dient dabei dazu, das durch die Rührer bewegte Gut vertikal umzuwälzen und bei der Herstellung von Emulsionen die Emulsionströpfchen durch Scherwirkung zu verkleinern.

In den bekannten Einrichtungen sind vorzugsweise Homogenisatoren eingebaut, die ihre Scherwirkung durch rotierende Werkzeuge ausüben. So können zum Beispiel nach dem Rotor-Stator-Prinzip arbeitende Kolloidmühlen, Stiftmühlen oder Dissolverscheiben in die Behälter eingesetzt werden, wobei je nach herzustellendem Produkt der eine oder andere Homogenisator bevorzugt wird.

Wenn mit den bekannten Einrichtungen zum Beispiel eine als Arzneimittel vorgesehene Öl-in-Wasser Emulsion hergestellt wird, in der das Öl in Form feiner Tröpfchen im Wasser verteilt werden soll, wird mindestens ein Öl in einem Vorheizbehälter erhitzt und in flüssigem Zustand mit dem Wasser im vorgenannten Behälter vermischt. Anschliessend wird das aus Wasser und Öl gebildete Gut unter ständigem Rühren und Homogenisieren durch ein zwischen den beiden Wänden des Behälters hindurchgeleitetes Kühlfluid während einer fest vorgegebenen Zeitspanne abgekühlt. Zusätzliche Komponenten wie beispielsweise mindestens ein pharmazeutischer Wirkstoff und/oder mindestens ein Farbstoff werden der im Behälter vorgelegten Flüssigkeitsphase während des Misch- und Emulgiervorganges beigefügt.

Verschiedene Eigenschaften der hergestellten Produkte, zum Beispiel die mittlere Teilchengrössse und die Verteilung der einzelnen Komponenten, hängen nun stark vom Rühr- und Homogenisiervorgang sowie von der Art und Weise, wie und wann die Komponenten in den Behälter eingebracht werden, ab. Die bekannten Einrichtungen weisen in diesem Zusammenhang den Nachteil auf, dass ein in den Behälter eingebrachtes Mischgut durch das Drehen der beiden Rührer und durch den Homogenisator im Verlauf der Zeit mehr oder weniger gleichmässig verteilt und horizontal umgewälzt, jedoch nicht optimal vermischt wird. Wenn man beispielsweise eine schüttbare Komponente durch einen in der Behälterwand angeordneten Einlass zu einer im Innenraum des Behälters vorgelegten flüssigen Grundmasse beimischt, kann es verhältnismässig lange dauern, bis die schüttbare Komponente einigermassen homogen in der flüssigen Grundmasse verteilt ist. Dies wirkt sich insbesondere bei der Herstellung von Arzneimitteln und Pasten sehr nachteilig aus, weil bei solchen die beigefügte Menge des, vorzugsweise pulverförmigen Wirkstoffes oft sehr viel kleiner ist als die Menge der vorgelegten flüssigen Grundmasse. Zudem weisen die bekannten Einrichtungen den weiteren Nachteil auf, dass schüttbare Komponenten und Zusatzstoffe nur mit grossen Schwierigkeiten während des Mischvorganges dem im Behälter vorgelegten Gut beigefügt werden können. Wenn man beispielsweise eine pulverförmige Komponente auf die Oberfläche einer im Behälter vorhandenen Flüssigkeitsphase aufbringt, wird das Pulver oft schlecht benetzt, so dass sich Agglomerate bilden können, die während des Mischvorganges nur langsam durch die Wirkung des Homogenisators aufgelöst werden. Dies wiederum hat zur Folge, dass bei der Herstellung grösserer Produktmengen die dazu notwendige Homogenisierzeit und Homogenisierstärke von Charge zu Charge variieren können und die Endviskosität des Produktes sehr oft nachträglich noch korrigiert werden muss.

Zudem besteht beim Betrieb der bekannten Einrichtungen oft die Gefahr, dass Wirkstoffe und/oder Farbstoffe an einem Rührer haften bleiben, so dass sie nicht gleichmässig im Gut verteilt werden können und dass das Gut nach einer gewissen Zeit beginnt, sich mit den Rührarmen des Rührers um dessen Rührachse zu bewegen, so dass dadurch die Komponenten des Gutes nicht mehr miteinander vermischt werden.

Bei der Herstellung einer beispielsweise mindestens zum Teil aus hochmolekularen Komponenten bestehenden Emulsion besteht schliesslich auch noch die Gefahr, dass die hochmolekularen Strukturen dieser Komponenten durch die Scherkräfte des Homogenisators teilweise zerstört werden, so dass sich dadurch die Qualität des herzustellenden Produktes verschlechtert. Zudem können bei industrieller Herstellung von grösseren Produktmengen auch die physikalisch-chemischen Eigenschaften der verwendeten Komponenten sowie die das Mischen und Emulgieren beeinflussenden Parameter von Charge zu Charge variieren. Es ist daher vor allem bei der grosstechnischen Herstellung von Mischungen, wie Emulsionen, Dispersionen, Geleen und dergleichen, wenn wiederholt grössere Chargen von solchen herzustellen sind, mit den genannten Einrichtungen oft unmöglich, zu erreichen, dass alle Chargen die gleichen und gewünschten physikalischen und chemischen Eigenschaften aufweisen.

Der Erfindung liegt nun die Aufgabe zugrunde, eine Einrichtung und ein Verfahren zu schaffen, die die Nachteile der bekannten Einrichtungen und Verfahren nicht aufweisen. Dabei soll insbesondere ermöglicht werden, die Komponenten des Gutes schnell und optimal miteinander zu vermischen sowie pulverförmige Komponenten beim Eintragen in eine vorgelegte flüssige Grundmasse optimal zu benetzen, so dass das gebildete Produkt dementsprechend unabhängig von der Art des Gutes eine homogene Zusammensetzung aufweist. Ferner soll die Einrichtung zur Herstellung von verschiedenen Mischungen, wie beispielsweise zur Herstellung von Emulsionen, Suspensionen, Geleen und dergleichen verwendet werden können.

Diese Aufgabe wird durch eine Einrichtung und ein Verfahren mit den Merkmalen des Anspruchs 1 bzw. 10 gelöst. Vorteilhafte Ausgestaltungen der Einrichtung und des Verfahrens gehen aus den abhängigen Ansprüchen hervor.

Eine Vorrichtung nach dem Oberbegriff von Anspruch 1 ist aus dem Dokument EP-A-0 419 280 bekannt. Darin wird aber der Feststoff zweistufig, senkrecht in sich kreisförmig bewegende Flüssigkeitsströme zugemischt.

Es sei in diesem Zusammenhang vermerkt, dass es für Einrichtungen zum Mischen von Flüssigkeiten, zum Beispiel aus der französischen Patentschrift FR-A-2 499 869, bekannt ist, eine in einem Behälter vorgelegte, erste Flüssigkeit durch eine ein Venturirohr aufweisende Leitung hindurchzuleiten und eine mit der ersten Flüssigkeit zu mischende zweiten Flüssigkeit mittels des Venturirohres anzusaugen. Diese bekannte Einrichtung und deren Arbeitsweise ist vom Gegenstand der vorliegenden Einrichtung verschieden, hat eine andere Aufgabe und gibt keine Anregung für die vorliegende Erfindung.

Die Erfindung wird nun anhand eines in der Zeichnung dargestellten Ausführungsbeispiels näher erläutert. In der Zeichnung zeigt
die Figur 1 eine schematisch, teils im Vertikalschnitt, teils in Ansicht dargestellte Einrichtung zum Mischen eines Gutes,
die Figur 2 eine schematische Darstellung einer Feststoffeintragungsvorrichtung mit einem Dosierorgan,
die Figur 3 eine schematische Darstellung einer Feststoffeintragungsvorrichtung mit einem anderen Dosierorgan und
die Figur 4 eine schematische Darstellung eines Teils eines Turbulenzrohres.

Die in der Figur 1 dargestellte und als ganzes mit 1 bezeichnete Einrichtung zum Mischen eines Gutes weist einen Behalter 2 auf. Dieser ist im wesentlichen rotationssymmetrisch, hat also eine vertikale Achse 3, und besitzt eine doppelwandige Wandung 4, an deren unterem Ende sich ein Boden 5 anschliesst. An seinem oberen Ende ist der Behälter 2 ferner mit einem mit der Wandung 4 lösbar verbundenen Deckel 6 versehen, der zusammen mit der Wandung 4 und dem Boden 5 einen Innenraum 7 begrenzt. Der Boden 5 weist am unteren Ende einen Auslass 8 auf, der mit einem den Auslass 8 wahlweise absperrbaren und freigebenden Regelorgan 9 versehen ist.

Im Innenraum 7 des Behälters 2 sind ein Ankerrührer 10 und ein Spiralrührer 11 angeordnet, die beide durch eine gemeinsame Antriebsvorrichtung 12 um ihre vertikale Achse gedreht werden können. Die Wellen 10a und 11a der beiden Rührer 10 bzw. 11 durchstossen den Deckel 6 und können vom Motor 13 der Antriebsvorrichtung 12 über ein Getriebe mit Geschwindigkeiten von beispielsweise 10 bis 20 bzw. 25 bis 50 Umdrehungen pro Minute gegenläufig angetrieben werden. Die beiden Rührarme 10b und 10c des Ankerrühres 10 sind der Innenform des Behälters 2 angepasst und weisen bewegliche Abstreifer 13 auf, die beim Drehen des Rührers 10 durch die dadurch erzeugte Zentrifugalkraft gegen die Innenwand des Behälters 2 gedrückt werden.

Die Einrichtung 1 besitzt ferner eine Leitung 14, die den Auslass 8 mit dem im Deckel 6 vorhandenen Einlass 6a verbindet. Durch diese Leitung 14 wird mindestens ein Teil des im Behälter vorhandenen Gutes während des Misch- und Emulgiervorganges hindurchgeleitet und dadurch vertikal umgewälzt. Die Leitung 14 weist dabei eine Pumpe 15, ein Auslassventil 16 sowie eine in der Durchflussrichtung nach der Pumpe 15 angeordnete Feststoffeintragungsvorrichtung 17 auf. Letztere dient im wesentlichen dazu, mindestens eine aus festen Teilchen bestehende Komponente einer mittels der Pumpe 15 durch die Leitung 14 hindurchgeleiteten flüssigen Grundmasse beizumischen.

Zwei mit 17a bzw. 17b bezeichnete Ausführungsformen der Feststoffeintragungsvorrichtung 17 sind in den Figuren 2 und 3 in grösserem Massstab sowie im Detail dargestellt. Sie sind im wesentlichen zylindrisch, haben also eine Achse 18, und weisen einen Durchgang 19 auf, durch den die flüssige Grundmasse oder ein während des Misch- oder Emulgiervorganges hergestelltes Mischgut hindurchgeleitet werden kann. Der Durchgang 19 ist durch eine Querschnittsverengung gebildet, weist mindestens auf einem Teil seiner Lange einen ovalen, beispielsweise elliptischen, Querschnitt auf und ist durch einen im Querschnitt rechteckigen, beispielsweise quadratischen, Hohlraum 20 unterbrochen, dessen senkrecht zum Durchgang 19 stehende Querschnittsfläche etwas grösser ist als der Querschnitt des Durchganges 19. In den Hohlraum 20 mündet zudem eine Zufuhrleitung 21, die dazu dient, ein Schüttgut, beispielsweise ein pulverförmiges Arzneimittel, der durch den Durchgang 19 hindurchgeleiteten flüssigen Grundmasse beizumischen. Diese Zufuhrleitung 21 weist dabei ein mit der Feststoffeintragungsvorrichtung 17 verbundenes Dosierorgan 22 auf, das - wie in den Figuren 2 und 3 dargestellt - als Klappventil 22a oder Quetschventil 22b ausgebildet sein kann.

Schliesslich weist die Feststoffeintragungsvorrichtung 17 zwei weitere in den Hohlraum 20 mündende Zufuhrleitungen 23 und 24 auf, durch die flüssige Zusatzstoffe dem durch die Feststoffeintragungsvorrichtung 17 hindurchgeleiteten Mischgut beigefügt werden können.

Im Behälter 2 der Einrichtung 1 ist ferner ein über den Einlass 6a mit der Leitung 14 verbundenes und in den Innenraum 7 ragendes Turbulenzrohr 25 angeordnet. Dieses dient dabei dazu, das durch das Turbulenzrohr 25 hindurchgeleitete Gut zu homogenisieren sowie optimal im Innenraum 7 des Behälters 2 zu verteilen. Das Turbulenzrohr 25, dessen unteres Ende in der Figur 4 in grösserem Massstab sowie auch im Detail dargestellt ist, weist ein längliches, hülsenartiges und im wesentlichen zylindrisches Gehäuse 26 auf, das am unteren Ende einen Boden 26a mit einer kreisförmigen Öffnung 26b besitzt. Im Innenraum des Gehäuses 26 ist zudem ein axial verschiebbares Verdrängerelement 27 angeordnet. Dieses ist im wesentlichen rotationssymmetrisch und weist an seinem dem Boden 26a zugewandten Ende 27a einen vergrösserten Durchmesser auf. Der Boden 26a des Gehäuses 26 und das Verdrängerelement 27 bilden zusammen einen Spalt, dessen Weite s durch eine in der Figur 1 dargestellte Stellvorrichtung 28 verändert werden kann. Die Stellvorrichtung 28 weist dabei ein manuell, elektrisch und/oder hydraulisch verstellbares, zum wahlweise Vergrössern oder Verkleinern der Spaltweite s dienendes Stellorgan auf. Das Turbulenzrohr 25 besitzt zudem eine am unteren Ende angeordnete Prallplatte 29, durch die das durch die Öffnung 26a hinausgeleitete Gut abgelenkt und gleichmässig im Innenraum 7 verteilt wird.

Schliesslich besitzt die Einrichtung 1 eine nicht gezeichnete Heiz- und/oder Kühlvorrichtung, mit der wahlweise ein Heiz- oder Kühlfluid in den durch die beiden Wandteile des doppelwandigen Behälters 2 gebildeten Zwischenraum eingeleitet werden kann, um dadurch das im Behälter vorhandene Gut aufzuheizen oder abzukühlen.

Wenn mit einer anhand der Figuren 1 bis 4 beschriebenen Einrichtung beispielsweise eine Charge einer Öl-in-Wasser Emulsion hergestellt werden soll, wird eine Charge Wasser durch einen in der Figur 1 nicht dargestellten Einlass in den Innenraum 7 des Behälters 2 eingebracht. Anschliessend wird ein Heizfluid, beispielsweise heisses Wasser und/oder Wasserdampf durch den Zwischenraum 5 der Wandung 4 hindurchgeleitet, um das im Innenraum 7 des Behälters 2 vorhandene Wasser auf eine zum Beispiel 60 bis 80°C betragende Temperatur zu erhitzen. Parallel zu dieser Aufheizphase wird eine Charge mindestens eines Öles in einem vorheizbehälter auf eine ebenfalls 60 bis 80°C betragende Temperatur aufgeheizt. Da Luftblasen das Kontaminationsrisiko erhöhen und nachteilige Einflüsse auf die Konsistenz und Stabilität der herzustellenden Emulsion haben, kann im Behälter 2 ein Vakuum erzeugt werden, um die Bildung von Luftblasen im Emulsionsgut zu verhindern. Eine zur Erzeugung des Vakuums dienende Vakuumpumpe kann dabei über einen in der Figur 1 nicht gezeichneten Anschluss mit dem Innenraum 7 des Behälters 2 verbunden werden. Sobald das Wasser und das Öl die für den Start des Emulgiervorganges notwendige Temperatur erreicht hat, wird das Absperrorgan 9 geöffnet und mindestens ein Teil des im Behälter 2 vorhandenen Wassers mittels der Fördervorrichtung 15 durch die Leitung 14 hindurchgeleitet. Gleichzeitig wird das aufgeheizte Öl durch die Zufuhrleitung 23 oder 24 der Feststoffeintragungsvorrichtung 17 dem durch den Durchgang 19 hindurchgeleiten Wasser beigemischt.

Da der Durchgang 19 eine Querschnittsverengung aufweist, ist der statische Druck des durch die Leitung 14 hindurchgeleiteten Wasserstrahles im Hohlraum 20 kleiner als in den anderen Abschnitten der Leitung 14 und vorzugsweise auch kleiner als der Luftdruck der Umgebung, so dass das Öl durch das durch den Durchgang 19 hindurchströmende Wasser angesaugt wird. Falls die Einrichtung 1 derart ausgebildet ist, dass im Innenraum 7 ein Unterdruck gegenüber der Umgebung herrscht, kann das Öl auch durch diesen Unterdruck angesaugt und in den Innenraum 7 hinein gefördert werden.

Während des nun folgenden Abkühl- und Emulgiervorganges wird das im Behälter 2 vorhandene Mischgut weiterhin - und zwar in aufeinanderfolgenden zeitlichen Abständen oder fortlaufend - durch die Leitung 14 hindurchgeleitet, um diesem über die Zufuhrleitung 21 noch mindestens eine aus festen Teilchen bestehende Komponente, beispielsweise einen pulverförmigen, pharmazeutischen Wirkstoff und/oder einen pulverförmigen Farbstoff beizufügen, wobei diese mindestens zum Teil durch den im Hohlraum 20 herrschenden Unterdruck angesaugt werden. Die Aufnahmen dieser Feststoffe erfolgt im wesentlichen partikelweise. Das heisst, die durch die Leitung 21 beförderte und mit ihrem einen Ende in den Hohlraum 20 mündende Pulversäule wird durch die durch den Hohlraum 20 hindurchgeleitete Flüssigkeit partikelweise abgetragen. Diese Art und Weise der Feststoffaufnahme weist gegenüber den bereits bekannten Verfahren den Vorteil auf, dass sich das Pulver verhältnismässig schnell und gleichmässig im Gut verteilt und dass sich beim oder nach dem Eintragen des Pulvers keine Agglomerate von Feststoffpartikel bilden können, da diese beim Eintragen durch die durch den Hohlraum 20 stromende Flüssigkeit optimal benetzt und in dieser verteilt werden.

Da der Durchgang 19 zudem einen ovalen Querschnitt aufweist, nimmt der durch den Hohlraum 20 hindurchgeleitete Flüssigkeitsstrom die Form eines im Querschnitt ovalen Strahles an. Dabei wird die pulverförmige Komponente über eine der beiden flacheren Grenzflächenbereiche des Strahles aufgenommen, so dass dadurch die Verteilung der Feststoffpartikel in der durch den Hohlraum 20 strömenden Flüssigkeit sowie auch die Benetzbarkeit der Feststoffpartikel zusätzlich verbessert werden.

Am Ende des Abkühl- und Emulgiervorganges kann schliesslich die hergestellte Emulsion durch Öffnen des Auslassventiles 16 der Einrichtung 1 entnommen werden.

Nachdem nun der allgemeine Ablauf der Herstellung einer Emulsion beschrieben wurde, sollen die weiteren Vorteile der Erfindung näher erläutert werden.

Wie bereits erwähnt, wird das durch die Leitung 14 hindurchgeleitete Mischgut vertikal umgewälzt, durch das Turbulenzrohr 25 homogenisiert und im Innenraum 7 gleichmässig verteilt. Der Förderweg des aus dem Turbulenzrohr 25 in den Innenraum 7 geförderten Mischgutes ist durch die in den Figuren 1 und 4 dargestellten Pfeile 30 angedeutet. Da sich der Durchflussquerschnitt am unteren Ende des Turbulenzrohres 25 verringert, wird das durch dieses hindurchgeleitete Mischgut bevor es das Turbulenzrohr 25 verlässt noch beschleunigt und durch den Spalt hindurch aus dem Turbulenzrohr 25 hinausgepresst. Das hinausströmende Mischgut bildet dabei einen ringförmigen Strahl, der an der Platte 29 abgelenkt wird, worauf sich das Mischgut gleichmässig im Innenraum 7 verteilt.

Die Stärke der Homogenisierung ist von der Spaltweite s abhängig, wobei durch Verkleinerung der Spaltweite s das Mischgut entsprechend stärker homogenisiert wird. Die Einrichtung 1 weist nun gegenüber den bekannten Einrichtungen den weiteren Vorteil auf, dass das Mischgut schonend - das heisst ohne einen Homogenisator, der ein bewegliches Werkzeug zur Erzeugung der Scherwirkung aufweist - homogenisiert wird, so dass die molekularen Strukturen von im Mischgut vorhandene Komponenten nicht zerstört werden. Ferner kann durch die Regulierung der Spaltweite s die Stärke der Homogenisierung auch abhängig vom herzustellenden Produkt sowie von den physikalischen und chemischen Eigenschaften der verwendeten Ausgangsstoffe eingestellt werden.

Beim Emulgieren kann es zudem vorkommen, dass sich das Endprodukt bildet, bevor das Mischgut vollständig abgekühlt wurde. In diesem Fall kann man, um eine weitere Verkleinerung der Emulsionsteilchen zu verhindern, die Spaltweite s während des noch folgenden Abkühlvorganges vergrössern, so dass das Mischgut praktisch nicht mehr homogenisiert, sondern nur noch vertikal umgewälzt wird.

Abhängig von der Art der Ausgangsstoffe kann es zudem vorkommen, dass bei der Herstellung von Emulsionen und Suspensionen die Emulsions- bzw. Suspensionssteilchen agglomerieren, dass heisst sich aneinander anlagern, wodurch die Qualität des herzustellenden Produktes verschlechtert wird. Um ein derartiges Agglomerieren von Teilchen zu vermeiden und/oder bereits aneinandergelagerte Emulsions- oder Suspensionsteilchen wieder voneinander zu lösen, kann die Spaltweite s verkleinert werden, so dass dadurch eine Emulsion oder eine Suspension mit einer optimalen mittleren Teilchengrösse hergestellt werden kann.

Die dem Spalt zugewandte Stirnfläche des Verdrängerelementes 27 kann mit in der Figur 4 nicht dargestellten Löchern und/oder Rillen und/oder mit einer Kreuzverzahnung versehen sein. Durch eine derart ausgebildete Stirnfläche kann durch die Verstellung der Spaltweite s die Durchmischung gefördert und die Homogenisierung eines durch das Turbulenzrohr 25 hindurchgeleiteten Mischgutes verstärkt werden.

An dieser Stelle sei noch darauf hingewiesen, dass die zur gleichmässigen Verteilung des aus dem Turbulenzrohr 25 strömenden Mischgutes dienende Prallplatte 29 verschiedene Formen aufweisen kann. So kann diese zur optimalen Verteilung des Mischgutes beispielsweise auch gebogen sein, so dass das durch sie abgelenkte Gut optimal im Innenraum 7 verteilt wird.

Schliesslich sei noch erwähnt, dass flüssige Zusatzstoffe, wie beispielsweise Konservierungsmitteln, Verdickungsmittel, Parfums und dergleichen während des Mischvorganges über die Zufuhrleitungen 23 und 24 der Feststoffeintragungsvorrichtung 17 angesaugt werden können, so dass keine zur Beimischung dieser Stoffe dienende Fördervorrichtungen benötigt werden.

Hierzu sei abschliessend noch bemerkt, dass die Geschwindigkeit, mit der schüttbare Komponenten sowie auch flüssige Zusatzstoffe von der durch die Leitung 14 hindurchbeförderten flüssigen Grundmasse aufgenommen werden, von der vorzugsweise regulierbaren Förderleistung der Pumpe 15 und/oder von zusätzlichen an den Zufuhrleitungen 22, 23 und 24 angeordneten Förder- und Dosierorganen abhängt.

Es sei an dieser Stelle darauf hingewiesen, dass die anhand der Figuren 1 bis 4 beschriebene Einrichtung sowie das mit dieser Einrichtung durchführbare Verfahren nur eine Auswahl von mehreren möglichen Ausführungsformen der Erfindung darstellen und in verschiedener Hinsicht geändert werden können.

So kann die Einrichtung 1 selbstverständlich auch eine elektronische Steuervorrichtung aufweisen, um die für den Mischvorgang verschiedenen Steuer- und/oder Regeloperationen automatisch durchzuführen.

Ferner kann zum Beispiel die Wandung 4 des Behälters 2 eine Wärmeisolation und/oder anstelle des Zwischenraumes 5 eine Rohrschlange aufweisen, so dass das Kühl- oder das Heizfluid durch die Rohrschlange hindurchgeleitet werden kann. Selbstverständlich könnte auch eine elektrische Heizvorrichtung vorgesehen werden, die eventuell mit einer Kühlvorrichtung kombiniert werden kann, so dass der Behälter wahlweise gekühlt oder beheizt werden kann.

Schliesslich kann die Einrichtung auch eine zur Reinigung des Behälters dienende Reinigungsvorrichtung aufweisen, um die Innenwand des Behälters, den mindestens einen Rührer sowie auch das Turbulenzrohr zu reinigen.

## Patentansprüche

1. Zum Beimischen einer schüttbaren Feststoffkomponente zu einer flüssigen Grundmasse dienende Einrichtung mit einem einen Innenraum (7) aufweisenden Behälter (2) und mindestens einem in diesem drehbaren Rührer (10, 11) sowie einem in den Innenraum (7) mündenden Einlass (6a), einem aus dem Innenraum (7) führenden Auslass (8), einer den Einlass (6a) mit dem Auslass (8) verbindenden, eine Fördervorrichtung (15) aufweisenden Leitung (14), durch die die flüssige Grundmasse und das zum Teil aus dieser gebildete Mischgut wahrend des Mischvorganges hindurchgeleitet wird und einer in der Leitung (14) angeordneten Feststoffeintragungsvorrichtung (17), dadurch gekennzeichnet, dass die Feststoffeintragungsvorrichtung (17) einen eine Querschnittsverengung aufweisenden, horizontalachsigen Durchgang (19) besitzt, in welchen eine zum Beimischen einer schüttbaren Feststoffkomponente zu dem durch den Durchgang (19) hindurchgeleiteten Gut dienende Zufuhrleitung (21) mündet.

2. Einrichtung nach Anspruch 1, dadurch gekennzeichnet, dass mindestens der Teil des Durchganges (19), in den die Zufuhrleitung (21) mündet, einen ovalen Querschnitt aufweist, so dass das durch diesen Teil des Durchganges (19) hindurchbeförderte Gut die Form eines im Querschnitt ovalen Strahles annimmt, und dass die Zufuhrleitung (21) derart angeordnet ist, dass die mindestens eine schüttbare Komponente des Gutes über einen der beiden flacheren Grenzflächenbereiche des durch den genannten Teil des Durchganges (19) hindurchbeförderten und im Querschnitt ovalen Gutstrahles aufgenommen wird.

3. Einrichtung nach Anspruch 1 oder 2, dadurch gekennzeichnet, dass die Feststoffeintragungsvorrichtung (17) in bezug auf die Durchflussrichtung nach der Fördervorrichtung (15) angeordnet ist.

4. Einrichtung nach einem der Ansprüche 1 bis 3, dadurch gekennzeichnet, dass die Zufuhrleitung (21) ein Dosierorgan (22) aufweist.

5. Einrichtung nach einem der Ansprüche 1 bis 4, dadurch gekennzeichnet, dass der horizontalachsige Durchgang (19) durch einen Hohlraum (20) unterbrochen ist, in welchen die Zufuhrleitung (21) mündet.

6. Einrichtung nach Anspruch 5, dadurch gekennzeichnet, dass die Feststoffeintragungsvorrichtung (17) mindestens eine in den Hohlraum (20) mündenden Zufuhrleitung (23, 24) zum Beifügen von flüssigen Zusatzstoffen zu dem durch den Durchgang (19) hindurchgeleiteten Gut aufweist.

7. Einrichtung nach einem der Ansprüche 1 bis 6, dadurch gekennzeichnet, dass im Innenraum (7) des Behälters (2) ein vertikal angeordnetes und über den Einlass (6a) mit der die Feststoffeintragungsvorrichtung (17) aufweisenden Leitung (14) verbundenes Turbulenzrohr (25) vorhanden ist, um das durch die Leitung (14) hindurchgeleitete Gut gleichmässig im Innenraum (7) zu verteilen.

8. Einrichtung nach Anspruch 7, dadurch gekennzeichnet, dass das Turbulenzrohr (25) ein längliches, hülsenartiges einen Boden (26a) aufweisendes Gehäuse (26) besitzt, in dem ein axial verschiebbares Verdrängerelement (27) angeordnet ist und dass der Boden (26a) ein Loch (26b) besitzt und zusammen mit dem Verdrängerelement (27) am unteren Ende des Gehäuses (26) einen Spalt veränderlicher Weite bildet.

9. Einrichtung nach Anspruch 7 oder 8, dadurch gekennzeichnet, dass das Turbulenzrohr (25) an seinem unteren Ende eine am Boden (26a) des Gehäuses (26) befestigte Prallplatte (29) aufweist, um das aus dem Gehäuse (26) strömende Gut abzulenken und dadurch gleichmässig im Innenraum (7) des Behälters (2) zu verteilen.

10. Verfahren zum Beimischen einer schüttbaren Komponente zu einer flüssigen Grundmasse in einer Einrichtung nach einem der Ansprüche 1 bis 9, dadurch gekennzeichnet, dass mindestens ein Teil der flüssigen Grundmasse in aufeinanderfolgenden zeitlichen Abständen oder fortlaufend durch die Leitung (14) hindurchgeleitet und dass die schüttbare Komponente dem durch die Leitung (14) hindurchgeleiteten Gut beigefügt wird.

## Claims

1. Means serving for mixing a pourable solid component with a liquid base material and having a container (2), possessing an interior (7), and at least one stirrer (10, 11) rotatable therein and an inlet (6a), entering the interior (7), an outlet (8), leading out of the interior (7) and a line (14) which connects the inlet (6a) to the outlet (8) and has a conveying apparatus (15) and through which the liquid base material and the mixed material formed partly from this are passed during the mixing process, and a solid feed apparatus (17) arranged in the line (14), characterized in that the solid feed apparatus (17) has a passage (19) which has a cross-sectional constriction and a horizontal axis and into which leads a feed line (21) which serves for mixing a pourable solid component with the material passed through the passage (19).

2. Means according to Claim 1, characterized in that at least that part of the passage (19) into which the feed line (21) leads has an oval cross-section, so that the material conveyed through this part of the passage (19) assumes the shape of a jet of oval cross-section, and that the feed line (21) is arranged in such a way that the pourable components of the material is taken up via one of the two flatter interfacial regions of the material jet of oval cross-section which is conveyed through the stated part of the passage (19).

3. Means according to Claim 1 or 2, characterized in that the solid feed apparatus (17) is arranged downstream of the conveying apparatus, with respect to the direction of flow.

4. Means according to any of Claims 1 to 3, characterized in that the feed line (21) has a metering member (22).

5. Means according to any of Claims 1 to 4, characterized in that the passage (19) having a horizontal axis is interrupted by a cavity (20) into which the feed line (21) leads.

6. Means according to Claim 5, characterized in that the solid feed apparatus (17) has at least one feed line (23, 24) leading into the cavity (20), for mixing liquid additives with the material flowing through the passage (19).

7. Means according to any of Claims 1 to 6, characterized in that a vertically arranged turbulence tube (25) connected via the inlet (6a) to the line (14) having the solid feed apparatus (17) is present in the interior (7) of the container (2), in order uniformly to distribute the material passed through the line (14) in the interior (7).

8. Means according to Claim 7, characterized in that the turbulence tube (25) has an elongated, sleeve-like housing (26) which has a base (26a) and in which an axially displaceable displacement element (27) is arranged, and that the base (26a) has a hole (26b) and, together with the displacement element (27), forms a gap of variable width at the lower end of the housing (26).

9. Means according to Claim 7 or 8, characterized in that the turbulence tube (25) has, at its lower end, an impact plate (29) fastened to the base (26a) of the housing (26), in order to deflect the material flowing out of the housing (26) and thus to distribute it uniformly in the interior (7) of the container (2).

10. Method for mixing a pourable component with a liquid base material in a means according to any of Claims 1 to 9, characterized in that at least a part of the liquid base material is passed through the line (14) in successive time intervals or continuously, and that the pourable component is mixed with the material passed through the line (14).

## Revendications

1. Dispositif servant à mélanger un composant solide pulvérulent à un matériau liquide comportant un récipient (2) présentant un espace intérieur (7) et au moins un agitateur (10, 11) monté à rotation dans ce dernier ainsi qu'une entrée (6a) débouchant dans l'espace intérieur (7), une sortie (8) conduisant à l'extérieur de l'espace intérieur (7), une conduite (14) reliant l'entrée (6a) à la sortie (8), comportant un dispositif transporteur (15) et à travers laquelle le matériau liquide et la matière de mélange constituée en partie de celui-ci sont entraînées pendant le processus de mélange, et un dispositif (17) de chargement de produit solide logé dans la conduite (14), caractérisé en ce que le dispositif (17) de chargement de produit solide comporte un passage (19) présentant un rétrécissement de section, à axe horizontal et dans lequel débouche une conduite d'amenée (21) servant à ajouter un composant solide pulvérulent à la matière entraînée à travers le passage (19).

2. Dispositif selon la revendication 1, caractérisé en ce qu'au moins la partie du passage (19) dans laquelle débouche la conduite d'amenée (21) présente une section ovale de telle manière que la matière entraînée à travers cette partie du passage (19) prenne la forme d'une veine ayant une section ovale et en ce que la conduite d'amenée (21) est disposée de telle manière que le composant pulvérulent de la matière est absorbé par l'une des deux régions de surface de séparation plates de la veine de matière à section ovale qui est entraînée à travers ladite partie du passage (19).

3. Dispositif selon l'une des revendications 1 ou 2, caractérisé en ce que le dispositif (17) de chargement de produit solide est disposé en aval du dispositif transporteur (15) par rapport à la direction de circulation.

4. Dispositif selon l'une quelconque des revendications 1 à 3, caractérisé en ce que la conduite d'amenée (21) comporte un organe de dosage (22).

5. Dispositif selon l'une quelconque des revendications 1 à 4, caractérisé en ce que le passage (19) à axe horizontal est interrompu par un espace creux (20) dans lequel débouche la conduite d'amenée (21).

6. Dispositif selon la revendication 5, caractérisé en ce que le dispositif (17) de chargement de produit solide comporte au moins une conduite d'amenée (23, 24) débouchant dans l'espace creux (20) destinée à ajouter des produits supplémentaires liquides à la matière entraînée à travers le passage (19).

7. Dispositif selon l'une quelconque des revendications 1 à 6, caractérisé en ce que, dans l'espace intérieur (7) du récipient (2) est prévu un tube à turbulence (25) disposé verticalement et relié, par l'intermédiaire de l'entrée (6a), à la conduite (14) comportant le dispositif (17) de chargement de produit solide afin de répartir de manière régulière la matière entraînée à travers la conduite (14) dans l'espace intérieur (7).

8. Dispositif selon la revendication 7, caractérisé en ce que le tube à turbulence (25) comporte un boîtier (26) présentant un fond (26a) allongé en forme de douille dans lequel est disposé un élément déplaceur (27) déplaçable axialement et en ce que le fond (26a) comporte un trou (26b) et forme, à l'extrémité inférieure du boîtier (26), en association avec l'élément déplaceur (27), une fente de largeur variable.

9. Dispositif selon l'une des revendications 7 ou 8, caractérisé en ce que le tube à turbulence (25) présente, à son extrémité inférieure, une plaque de déviation (29) fixée sur le fond (26a) du boîtier (26) afin de dévier la matière sortant du boîtier (26) et, de ce fait, de la répartir de manière régulière dans l'espace intérieur (7) du récipient (2).

10. Procédé pour mélanger un composant solide pulvérulent à un matériau liquide dans un dispositif selon l'une quelconque des revendications 1 à 9, caractérisé en ce qu'au moins une partie du matériau liquide est entraînée à des intervalles de temps successifs ou en permanence à travers la conduite (14) et en ce que les composants pulvérulents sont ajoutés à la matière entraînée à travers la conduite (14).
